# FASCICULE DE BREVET EUROPEEN

(11) **EP 0 291 376 B1**
(45) Date de publication et mention de la délivrance du brevet: **25.09.1991**
(21) Numéro de dépôt: 88401015.8
(22) Date de dépôt: 26.04.1988
(51) Int. Cl.: A62C 2/06, E05F 1/10, E04D 13/035

(54) **Mécanisme de manoeuvre de la coupole d'un exutoire de fumée**
Betätigungsmechanismus für die Kuppel einer Rauchabzugsvorrichtung
Actuation machanism for a fume extraction hood

(30) Priorité: 05.05.1987 FR 8706292
(43) Date de publication de la demande: 17.11.1988
(73) Titulaire: SOCIETE INDUSTRIELLE DU HARAS SOCIETE ANONYME DITE:, F-57430 Sarralbe (FR)
(72) Inventeur: Reeb, Antoine, F-57510 Richeling (FR); Zimmer, Bernard, F-67260 Herbitzheim (FR)
(74) Mandataire: Lhuillier, René

(56) Documents cités:
- DE-A- 3 143 318
- FR-A- 2 264 159
- FR-A- 2 331 654
- FR-A- 2 539 177
- FR-A- 2 542 360
- FR-A- 2 545 869
- US-A- 2 827 003

## Description

L'invention qui a pour objet un mécanisme de manoeuvre de la coupole d'un exutoire de fumées concerne plus précisément un mécanisme à vérin et biellette pivotante apte à assurer un basculement à plus de 90° de l'élément rabattable mobile formant la coupole de l'exutoire.

Cet élément rabattable ou coupole qui forme le capot mobile d'un exutoire de fumées doit pouvoir s'ouvrir largement au-delà d'une ouverture à 90°, et se rabattre en direction du toit voisin, cela pour dégager franchement l'ouverture, et permettre l'évacuation rapide et correcte des fumées éventuellement accumulées dans le local. Sur le plan sécurité, il est également important que ces coupoles ne restent pas ouvertes en position verticale ou semi-verticale ou elles formeraient des déflecteurs pour les vents et risqueraient ainsi de s'opposer au dégagement des fumées. Enfin les normes exigent que ces coupoles s'ouvrent largement pour permettre l'accès éventuel d'urgence par l'ouverture à partir du toit, sans être géné par un mécanisme d'ouverture encombrant.

Il existe déjà des systèmes permettant à la coupole rabattable d'effectuer un basculement à 180°, qui mettent en oeuvre un levier pivotant associé à un vérin de manoeuvre du telle sorte qu'à partir d'une certaine course d'ouverture de l'élément, le pivotement du levier augmente la portée du vérin et l'ouverture du capot. Les systèmes connus nécessitent cependant un jeu de butées empêchant le levier pivotant de bouger pendant la première phase d'ouverture, et imposent un vérin qui, en position fermée de l'élément rabattable, déborde vers le bas à l'intérieur de l'orifice.

On connaît aussi par le DE-A-3143318, un mécanisme de manoeuvre d'une coupole qui utilise également une biellette pivotante et un vérin, mais qui introduit en plus un cylindre amortisseur accroché à l'extrémité de la biellette, qui fait office de butée et qui amortit le mouvement d'ouverture. Cet amortisseur prend appui sur une traverse s'étendant d'un bout à l'autre de l'ouverture et il doit être particulièrement bien positionné pour que sa tige soit rétractée quand la coupole passe de la position demi-ouverte à la position complètement rabattue. En outre lorsque la coupole est déverrouillée, l'amortisseur ne participe pas à son ouverture, mais constitue plutôt un frein au déploiement. L'emploi d'un tel cylindre amortisseur rend donc le réglage du mécanisme d'ouverture plus délicat, indépendamment du fait qu'il est coûteux, plus difficile à monter et d'une longévité et fiabilité de fonctionnement incertaines.

Cela a conduit la Demanderesse à mettre en oeuvre un mécanisme de manoeuvre beaucoup plus simple dans lequel la fonction d'amortissement du pivotement est assurée par un ressort monté d'une façon particulière qui présente l'avantage de coopérer aussi au premier temps d'ouverture de la coupole, ressort dont le fonctionnement et les forces qu'il engendre sont parfaitement connus et constant dans le temps.

Ainsi le mécanisme de manoeuvre est extrêmement simple et il trouve aisément sa place sur une face latérale du caisson ou de la costière de la coupole, et il réagit immédiatement et en souplesse à la commande d'ouverture du dispositif de sécurité en autorisant la refermeture à l'aide d'un système à treuil traditionnel.

Aussi un objet de la présente invention consiste t-il en un mécanisme de manoeuvre de la coupole d'un exutoire de fumée articulé sur une arête d'une costière délimitant l'ouverture de l'exutoire utilisant un vérin participant à l'ouverture de ladite coupole en appui sur une biellette pivotante permettant d'augmenter la portée du vérin, et utilisant un organe amortisseur du mouvement de pivotement de ladite biellette de mécanisme selon lequel l'organe amortisseur est un ressort qui est accroché d'un côté à l'extrémité de la biellette pivotante et de l'autre à un point fixe, et qui est monté de telle façon qu'en position d'équilibre non bandé il maintient la biellette sensiblement alignée avec lui et selon lequel la pointe de la tige rétractable du vérin prend appui sur l'extrémité de ladite biellette à proximité du point d'accrochage du ressort.

Selon une caractéristique particulière de l'invention, en position fermée de la coupole le ressort est tendu entre le point fixe et l'extrémité de la biellette infléchie vers le bas, et exerce une force de poussée sur la tige du vérin; de plus à la position d'équilibre non bandé du ressort correspond une position d'ouverture à 90° de la coupole pour laquelle le vérin est détendu, et en position ouverte et rabattue de la coupole, le ressort est tendu entre le point fixe et l'extrémité de la biellette infléchie vers le haut, et exerce une force de retenue sur la tige du vérin.

D'autres caractéristiques et avantages de l'invention apparaîtront à la lecture de la description suivante d'une forme de réalisation prise à titre d'exemple non limitatif dans laquelle il est fait référence aux dessins annexés qui représentent:
figure 1 une vue en perspective d'une coupole munie du mécanisme de manoeuvre;
figure 2 une vue de côté à plus grande échelle de ce mécanisme;
figures 3 à 5 des vues de côté du mécansime dans la position de fermeture, d'ouverture à 90° et d'ouverture complète de la coupole.

On a représenté sur les figures 1 et 2 un exutoire de fumées dont la coupole 1 est articulée par des charnières 2 sur une arête d'une costière 3 rapportée sur le toit d'un local et qui délimite une ouverture 4. La coupole en position fermeture est verrouillée sur la costière 3 par un loquet à fusible 15, destiné à libérer l'ouverture de la coupole en cas d'élévation anormale de température au niveau de l'ouverture 4.

Le montant de la coupole, du côté opposé aux charnières 2 dispose en outre d'une prise 16 pour l'accrochage d'un câble de refermeture selon une disposition connue en soi. Une platine 5 montée sur une face interne de la costière perpendiculaire à l'axe des charnières 2 sert de support au mécanisme de manoeuvre de la coupole dont un élément important est un vérin classique 6 à CO₂. L'extrémité du corps du vérin 6 est articulée sur un montant latéral de la coupole selon un axe 7 disposé sensiblement au milieu de ce montant.

Du côté opposé la pointe de la tige 8 du vérin 6 s'articule sur une extrémité 9 d'une biellette 10 dont une autre extrémité pivote autour d'un axe horizontal 11, logé dans un étrier 12, ledit étrier étant monté sur un côté de la platine 5.

En bout de la biellette 10 est accroché un ressort 13 dont l'extrémité opposée est ancrée à un crochet fixe 14 solidaire de la platine. L'ensemble du mécanisme de manoeuvre ainsi constitué du vérin 6, de la biellette 10 et du ressort 13, est monté de telle façon que le ressort non bandé est sensiblement en alignement avec la biellette 10 entre l'étrier 12 et le crochet 14 comme le montre la figure 2.

Le ressort 13 constitue un composant essentiel du mécanisme. En effet dans la position de fermeture de la coupole illustrée à la figure 3, le vérin 6 occupe une position faiblement inclinée où il se place le long d'une paroi interne latérale de la costière 3. La tige 8 du vérin est alors rentrée à force à l'intérieur du corps du vérin en prenant appui sur l'extrémité 9 de la biellette 10. La force d'appui de la tige de vérin provoque ainsi l'inflexion vers le bas de la biellette 10, inflexion contrariée par la force du ressort 13. Dans la position fermée de la coupole, le ressort et la biellette ne sont plus alignés et forment une ligne brisée, comme représentés. Le ressort 13 est bandé et exerce un effort permanent sur la tige 8 du vérin. Cette action est sans effet du fait que la coupole est verrouillée sur la costière 3 par le loquet à fusible 15. Le ressort 13 confère au mécanisme une élasticité qui permet un verrouillage correct de la coupole sans réglage précis. Le verrouillage fonctionnera malgré les différences constructives des vérins utilisés (force de compression ― course de la tige 8), le ressort 13 pouvant compenser par un allongement plus ou moins grand les petites variations inhérente à chaque montage.

Quand le loquet à fusible 15 libère le verrouillage de la coupole, le ressort 13, par l'effort qu'il exerce sur la tige 8 du vérin tendant à faire remonter le point d'appui 9, lance le mouvement d'ouverture de la coupole puis le vérin 6 prend le relais en se détendant ce qui a pour effet d'amener la coupole 1 en position sensiblement verticale comme l'illustre la figure 4. A ce moment là, le vérin est détendu; le ressort et la biellette ont atteint une position voisine du point d'équilibre, le ressort n'étant plus bandé du fait de la pression minime exercée par la tige 8 sur l'extrémité de la biellette 10.

On a fait en sorte par construction que la coupole 1 ait légèrement dépassée la position verticale à 90° par rapport au toit, quand le vérin est détendu. Cela veut dire qu'à partir de ce moment là, la coupole poursuit son mouvement de basculement sous l'effet de son propre poids. Le ressort et la biellette s'infléchissent vers le haut, le ressort se tendant et jouant cette fois le rôle d'organe de retenue du vérin et de la coupole qui peut ainsi atteindre une ouverture de l'ordre de 140°, bien suffisante pour répondre aux exigences de sécurité et de contrôle propres à ces exutoires. On notera que, lors de cette phase ultime d'ouverture illustrée à la figure 5, le ressort 13 amortit et ralentit le mouvement d'ouverture avant l'immobilisation de la coupole. Il n'y a donc, grâce au ressort, aucun à coup dans ce mouvement dont la phase d'ouverture depuis le déverrouillage jusqu'à l'arrivée est progressivement accélérée puis progressivement ralentie. De plus le ressort 13 limite la course de pivotement de la biellette 10 et par conséquent de la coupole. A défaut de ressort, la coupole ne serait pas retenue et tomberait sur le toit sauf à lui adjoindre un autre système de maintien. Si à la place du ressort on utilisait une tringle rigide, la coupole sertait arrêtée brutalement dans son mouvement et serait détériorée. Un avantage de ce système de retenue à ressort réside aussi dans le fait que la coupole s'immobilise à environ 140° ce qui permet d'assurer sa refermeture à l'aide d'un treuil et d'un câble de tirage venant s'accrocher sur la prise 16.

Le mécanisme se prête ainsi aisément aux essais d'ouverture de la coupole et à la vérification de son bon fonctionnement.

Une plaque d'habillage, non représentée, formant un carter est rapportée au dessus de la platine 5 dont elle cache le mécanisme. Avantageusement cette plaque est profilée en vue d'améliorer le coefficient aéraulique de l'exutoire.

L'invention a été décrite sur la base d'un exemple particulier de réalisation, auquel elle ne se limite pas, mais en englobe au contraire toutes les variantes constructives sans sortir du cadre de l'invention telle qu'elle est revendiquée.

## Revendications

1. Mécanisme de manoeuvre de la coupole d'un exutoire de fumée articulé sur une arête d'une costière délimitant l'ouverture de l'exutoire, utilisant un vérin participant à l'ouverture de ladite coupole en appui sur une biellette pivotante permettant d'augmenter la portée du vérin et utilisant un organe amortisseur du mouvement de pivotement de ladite biellette, caractérisé en ce que l'organe amortisseur est un ressort (13) qui est accroché d'un côté à l'extrémité de la biellette pivotante (10) et de l'autre côté à un point fixe (14), et qui est monté de telle façon qu'en position d'équilibre non bandé, il maintient la biellette sensiblement alignée avec lui, et en ce que la pointe de la tige rétractable (8) du vérin (6) prend appui sur l'extrémité (9) de ladite biellette à proximité du point d'accrochage du ressort.

2. Mécanisme selon la revendication 1, caractérisé en ce qu'une platine (5) montée sur une face interne de la costière (3) sert de support aux éléments du mécanisme de manoeuvre et au crochet (14) d'accrochage du ressort (13).

3. Mécanisme selon la revendication 1, caractérisé en ce que l'extrémité du corps du vérin (6) est articulée sur un montant latéral de la coupole (1) selon un axe (7) disposé sensiblement au milieu de ce montant.

4. Mécanisme selon les revendications 1 et 2, caractérisé en ce que la biellette (10) pivote par une de ses extrémités autour d'un axe horizontal (11) logé dans un étrier (12) monté sur un côté de la platine (5).

5. Mécanisme selon la revendication 1, caractérisé en ce qu'en position fermée de la coupole (1) le ressort (13) est tendu entre le point fixe (14) et l'extrémité (9) de la biellette (10) infléchie vers le bas, et exerce une force de poussée sur la tige (8) du vérin.

6. Mécanisme selon la revendication 1, caractérisé en ce que à la position d'équilibre non bandé du ressort (13) correspond une position d'ouverture à 90° de la coupole sur laquelle le vérin (6, 8) est détendu.

7. Mécanisme selon la revendication 1, caractérisé en ce qu'en position ouverte et rabattue de la coupole (1), le ressort (13) est tendu entre le point fixe (14) et l'extrémité (9) de la biellette infléchie vers le haut, et exerce une force de retenue sur la tige (8) du vérin.

## Claims

1. Actuation mechanism for a fume extraction hood articulated on the top of a collar surrounding the hood opening, using a lifter effecting the opening of the said hood bearing on a pivoting strut allowing the reach of the lifter to be increased and using a damping element for the pivoting movement of the said strut characterised in that the damping unit is a spring (13) which is hooked on one side to the end of the pivoting strut (10) and the other side to a fixed point (14) and which is mounted in such a way that in a non-stretched equilibrium position, it maintains the strut substantially aligned with itself and in that the end of the retractable rod (8) of the lifter (6) bears on the end (9) of the said strut near the attachment point of the spring.

2. Mechanism according to claim 1, characterised in that a plate (5) mounted on an internal face of the collar (3) serves to support the elements of the actuation mechanism and for a fixing hook (14) for the spring (13).

3. Mechanism according to claim 1, characterised in that the end of the body of the lifter (6) is articulated on a side vertical of the hood (1) about an axis (7) located substantially in the middle of this upright.

4. Mechanism according to claims 1 and 2, characterised in that the strut (10) pivots at one of its ends about a horizontal axle (11) located in a stirrup (12) mounted on one side of the plate (5).

5. Mechanism according to claim 1, characterised in that in the closed position of the hood (1), the spring (13) is extended between the fixed point (14) and the end (9) of the strut (10) directed downwardly and exerts a compression force on the rod (8) of the lifter.

6. Mechanism according to claim 1, characterised in that the non-stretched equilibrium position of the spring (13) corresponds to an opening position of 90° of the hood at which the lifter (6, 8) is extended.

7. Mechanism according to claim 1, characterised in that in the open and folded back position of the hood (1), the spring (13) is extended between the fixed point (14) and the end (9) of the strut directed upwardly and exerts a retaining force on the rod (8) of the lifter.

## Patentansprüche

1. Betätigungsmechanismus für die Kuppel einer Rauchabzugsvorrichtung, die an einer Kante eines Durchlasses angelenkt ist, der die Öffnung der Rauchabzugsvorrichtung begrenzt, wobei ein Stellkolben eingesetzt ist, der bei der Öffnung der Kuppel mitwirkt und sich an einem Schwingarm abstützt, der den Arbeitsbereich des Stellkolbens vergrößert und mit einem Stoßdämpfer für die Schwenkbewegung des Schwingarmes, dadurch gekennzeichnet, daß der Stoßdämpfer eine Feder (13) ist, die an einer Seite am Endbereich des Schwingarms (10) und an der anderen Seite an einem Fixpunkt (14) angeordnet ist und die dergestalt montiert ist, daß sie in der nicht gespannten Gleichgewichtsposition den Schwingarm im wesentlichen gleichgerichtet mit ihr hält, und daß der Endbereich des bewegbaren Stempels (8) des Stellkolbens (6) sich abstützt am Endbereich (9) des Schwingarms in Nähe des Befestigungsortes der Feder.

2. Betätigungsmechanismus nach Anspruch 1, dadurch gekennzeichnet, daß eine Platte (5), die auf einer Innenfläche des Durchlasses (3) befestigt ist, dem Halt von Elementen des Betätigungsmechanismus und eines Hakens (14) für das Einhaken der Feder (13) dient.

3. Betätigungsmechanismus nach Anspruch 1, dadurch gekennzeichnet, daß der Endbereich des Gehäuses des Stellkolbens (6) an einer seitlichen Stütze der Kuppel (1) angelenkt ist auf einer Achse (7), die sich im wesentlichen in der Mitte dieser Stütze befindet.

4. Betätigungsmechanismus nach den Ansprüchen 1 und 2, dadurch gekennzeichnet, daß der Schwingarm (10) an einem seiner Endbereiche um eine horizontale Achse (11) schwenkt, die von einem Bügel (12) getragen ist, der an einer Seite der Platte (5) montiert ist.

5. Betätigungsmechanismus nach Anspruch 1, dadurch gekennzeichnet, daß in der Schließposition der Kuppel (1) die Feder (13) gespannt ist zwischen dem Fixpunkt (14) und dem Endbereich (9) des nach unten ausgelenkten Schwingarms (10) und eine Druckkraft auf den Stempel (8) des Stellkolbens ausübt.

6. Betätigungsmechanismus nach Anspruch 1, dadurch gekennzeichnet, daß die nicht gespannte Gleichgewichtsposition der Feder (13) einer Öffnungsposition von 90° der Kuppel entspricht, bei der der Stellkolben (6, 8) druckentlastet ist.

7. Betätigungsmechanismus nach Anspruch 1, dadurch gekennzeichnet, daß in der geöffneten und umgeklappten Position der Kuppel (1) die Feder (13) gespannt ist zwischen dem Fixpunkt (14) und dem Endbereich (9) des nach oben ausgelenkten Schwingarms und eine Zugkraft auf den Stempel (8) des Stellkolbens bewirkt.
